# EUROPÄISCHE PATENTSCHRIFT

(11) **EP 2 983 863 B1**
(45) Veröffentlichungstag und Bekanntmachung des Hinweises auf die Patenterteilung: **21.12.2016**
(21) Anmeldenummer: 14723680.6
(22) Anmeldetag: 10.04.2014
(51) Int. Cl.: B24B 21/12, B24B 49/00, B24B 7/12

(54) **ANORDNUNG UND VERFAHREN ZUM SCHLEIFEN EINES METALLBANDS**
ASSEMBLY AND METHOD FOR GRINDING A METAL STRIP
DISPOSITIF ET PROCÉDÉ DE PONÇAGE D'UNE BANDE MÉTALLIQUE

(30) Priorität: 10.04.2013 AT 502452013
(43) Veröffentlichungstag der Anmeldung: 17.02.2016
(73) Patentinhaber: Berndorf Band GmbH, 2560 Berndorf (AT)
(72) Erfinder: BADER, Dieter, A-2560 Berndorf (AT)
(74) Vertreter: Burger, Hannes
(86) Internationale Anmeldenummer: PCT/AT2014/050088
(87) Internationale Veröffentlichungsnummer: WO 2014/165891

(56) Entgegenhaltungen:
- WO-A1-00/59678
- AT-A1- 505 640

## Beschreibung

Die Erfindung betrifft eine Anordnung zum Schleifen eines Metallbands, umfassend eine Schleifeinrichtung, eine auf die Schleifeinrichtung wirkende Andruckvorrichtung mit wenigstens einem Andruckmotor zum Bewegen/Andrücken der Schleifeinrichtung gegen das genannte Metallband, eine Messeinrichtung zur Vermessung der Dicke/Oberfläche des Metallbands, welche in der Bewegungsrichtung des Metallbands / der Schleifeinrichtung vor der Schleifeinrichtung angeordnet ist, sowie einen Antrieb zum Bewegen des Metallbands relativ zur Schleifeinrichtung und/oder umgekehrt. Weiterhin betrifft die Erfindung ein Verfahren zum Schleifen eines Metallbands, bei dem eine Dicke/Oberfläche des Metallbands vor dem Schleifen desselben vermessen wird, eine Schleifeinrichtung gegen das genannte Metallband bewegt/gedrückt wird und/oder umgekehrt und bei dem das Metallband in dessen Längsrichtung relativ zur Schleifeinrichtung bewegt wird und/oder umgekehrt.

Eine Anordnung und ein Verfahren der genannten Art sind prinzipiell bekannt. Beispielsweise offenbart die AT 505 640 A1 dazu ein Verfahren, bei dem das Metallband durch eine Schleifeinrichtung geschliffen und danach dessen Dicke mit Hilfe einer Messeinrichtung gemessen wird. Sofern das erzielte Ergebnis nicht zufriedenstellend ist, wird das Metallband abermals geschliffen und anschließend wieder hinsichtlich seiner Dicke vermessen. Dieser Vorgang wird solange wiederholt, bis das Metallband die gewünschte Dicke aufweist. Beispielsweise erfolgt ein solcher Bearbeitungsvorgang bei der Herstellung von (hoch-glanzpolierten) Endlosbändern aus Edelstahl.

Nachteilig an dieser Anordnung, beziehungsweise an diesem Verfahren ist, dass die Schleifeinrichtung bei dem bekannten Verfahren an Stellen, an denen kein Abtrag erfolgen muss, unter Umständen vom Metallband abhebt und beim Wiederaufsetzen eine Delle geschliffen wird. Dies läuft der angestrebten Homogenisierung der Dicke des Metallbandes natürlich entgegen.

Eine Aufgabe der Erfindung ist es daher, eine verbesserte Anordnung und ein verbessertes Verfahren zum Schleifen eines Metallbands anzugeben. Insbesondere soll das Metallband nach dem Schleifen weitgehend frei von Unebenheiten sein, und der Schleifvorgang soll auch schneller erfolgen.

Die erfindungsgemäße Aufgabe wird durch eine Anordnung der eingangs genannten Art gelöst, bei der
- eine mit der Messeinrichtung und dem zumindest einen Andruckmotor verbundene Steuerung/Regelung vorgesehen ist, welche dazu eingerichtet ist, das Bewegen/Andrücken der Schleifeinrichtung anhand der ermittelten Dicke/Oberfläche durchzuführen, den Andruck der Schleifeinrichtung gegen das Metallband jedoch auch dann nicht unter einen Mindestwert zu senken, wann ein Schleifen aufgrund der ermittelten Dicke/Oberfläche (und im Hinblick auf einen gewählten Soll-Abtrag) an sich nicht nötig wäre.

Die erfindungsgemäße Aufgabe wird weiterhin durch ein Verfahren der eingangs genannten Art gelöst, bei dem
- das Bewegen/Andrücken der Schleifeinrichtung anhand der ermittelten Dicke/Oberfläche durchgeführt wird, wobei der Andruck der Schleifeinrichtung gegen das Metallband jedoch auch dann nicht unter einen Mindestwert gesenkt wird, wann ein Schleifen aufgrund der ermittelten Dicke/Oberfläche (und im Hinblick auf einen gewählten Soll-Abtrag) an sich nicht nötig wäre.

Dadurch weist das Metallband nach dem Schleifvorgang ein weitgehend gleichförmiges Höhen-/Rauigkeitsprofil auf, beziehungsweise kann der Schleifvorgang auch in kürzerer Zeit erfolgen, da aufgrund der vorgeschlagenen Maßnahmen in der Regel weniger Schleif-Durchläufe für ein zufriedenstellendes Ergebnis sind als bei herkömmlichen Verfahren. Beim Schleifen des Metallbands wird der Andruckmotor über die Steuerung/Regelung anhand des ermittelten Ist-Höhen-/Rauigkeitsprofils angesteuert. Konkret wird der Anpressdruck an denjenigen Stellen des Metallbands erhöht, die eine große Höhe, beziehungsweise Rauigkeit aufweisen. Dementsprechend wird der Anpressdruck an denjenigen Stellen des Metallbands gesenkt, die in Relation zu einer Soll-Ebene relativ tief liegen, beziehungsweise eine geringe Rauigkeit aufweisen. Der Andruck der Schleifeinrichtung gegen das Metallband wird während des Schleifvorgangs jedoch nicht unter einen vorgebbaren (positiven) Mindestwert gesenkt. Das heißt, dass die Schleifeinrichtung auch dann gegen das Metallband gedrückt wird, wann ein Schleifen aufgrund der ermittelten Dicke/Oberfläche an sich nicht nötig wäre. Mit anderen Worten bedeutet dies, dass das Metallband auch an den an sich schon zu tiefen Stellen geschliffen wird. Dies erscheint auf den ersten Blick widersinnig, da es ja gerade die Aufgabe der Erfindung ist, die Dicke des Metallbandes zu homogenisieren. Die gewählte Vorgangsweise führt zwar dazu, dass die vorhandenen Täler noch tiefer ausgeschliffen werden, vermeidet aber die Bildung von Dellen, die normalerweise beim Abheben der Schleifeinrichtung vom Metallband und Wiederaufsetzen auf dasselbe entstehen. Zudem wird auch die Oberfläche in den Tälern egalisiert, wodurch der Schleifvorgang in einem nachfolgenden Schleifdurchgang erleichtert wird. Jüngste Untersuchungen haben gezeigt, dass sich das noch tiefere Ausschleifen bereits vorhandener Täler weniger negativ auf das Schleifergebnis auswirkt als die genannte Bildung von Dellen, beziehungsweise durch die genannten Egalisierung sogar ein positiver Effekt auftritt. Im Endergebnis, kann das Metallband mit verbesserter Qualität in weniger Durchgängen und damit rascher auf gleichmäßige Dicke geschliffen werden.

Weitere vorteilhafte Ausgestaltungen und Weiterbildungen der Erfindung ergeben sich aus den Unteransprüchen sowie aus der Beschreibung in Zusammenschau mit den Figuren.

Günstig ist es, wenn die Messeinrichtung wenigstens einen Ultraschallsensor umfasst. Auf diese Weise kann die Dicke/Oberfläche des Metallbands schnell und genau vermessen werden.

Von Vorteil ist es, wenn die Andruckvorrichtung wenigstens eine Gruppe mit jeweils zwei in Serie gekoppelten und im Hinblick auf ihre Antriebsart unterschiedlichen Andruckmotoren umfasst. Dadurch können unterschiedliche Anforderungen an die Andruckvorrichtung gut erfüllt werden. Beispielsweise kann ein erster Andruckmotor für die Grobverstellung, ein zweiter Andruckmotor dagegen für die Feinverstellung vorgesehen sein.

Vorteilhaft ist es auch, wenn wenigstens ein Andruckmotor als Hydraulikzylinder ausgebildet ist. Ein Hydraulikzylinder kann einerseits relativ hohe Kräfte erzeugen, andererseits lassen sich damit auch relativ große Verschiebewege realisieren.

Besonders vorteilhaft ist es, wenn wenigstens ein Andruckmotor als Piezogeber ausgebildet ist. Auf diese Weise kann die Andruckvorrichtung und damit die Schleifvorrichtung besonders schnell verstellt werden.

Besonders vorteilhaft ist es weiterhin, wenn die Andruckvorrichtung und/oder die Schleifeinrichtung wenigstens eine motorisch auslenkbare Masse umfasst. Damit steht eine weitere Möglichkeit zur Verfügung, die Andruckvorrichtung und/oder die Schleifeinrichtung mit einer Kraft zu beaufschlagen.

Besonders vorteilhaft ist es, wenn die Schleifeinrichtung mehrere unabhängig ansteuerbare Andruckvorrichtungen aufweist, die auf Bereiche des Metallbands wirken, die in einer Breitenerstreckung des Metallbands voneinander beabstandet sind. Mit anderen Worten ist die Schleifeinrichtung respektive deren Andruckvorrichtung segmentiert. Das Schleifmedium (z.B. Schleifband, Schleifrolle) kann in den einzelnen Segmenten auf diese Weise unterschiedlich weit beziehungsweise stark gegen das Metallband gedrückt werden. Dadurch kann eine vergleichsweise breite Bahn auf dem Metallband in einem Durchgang geschliffen werden, ohne auf einen individuell einstellbaren Abtrag verzichten zu müssen.

Günstig ist es auch, wenn die vorgestellte Anordnung eine auf das Schleifmedium der Schleifeinrichtung und/oder das Metallband wirkende Sprüheinrichtung umfasst. Auf diese Weise können die Schleifeinrichtung und das Metallband von Schmutz gesäubert beziehungsweise auch gekühlt werden.

Vorteilhaft ist es in obigem Zusammenhang, wenn das Schleifmedium als Schleifband ausgebildet ist und die Sprüheinrichtung im Bereich einer Antriebsrolle für das Schleifband und/oder einer Umlenkrolle für das Schleifband angeordnet ist. Im Speziellen ist es dabei von Vorteil, wenn die Sprüheinrichtung in einem Winkel ausgerichtet ist, welche von der Normalen auf die Antriebsrolle / Umlenkrolle, auf welche die Sprüheinrichtung wirkt, abweicht. Auf diese Weise kann Schmutz vom Schleifband besonders gut entfernt werden, da die im Bereich der Antriebs-/Umlenkrolle wirkenden Fliehkräfte unterstützend auf die Reinigung auswirken.

Günstig ist es weiterhin, wenn die Sprüheinrichtung auf einen Bereich des Metallbands wirkt, welcher in Bewegungsrichtung des Metallbands unmittelbar vor der Schleifeinrichtung angeordnet ist. Auf diese Weise wird das Metallband unmittelbar vor dem Schleifen nochmals gereinigt/gekühlt. Um Schmutz vor der Bearbeitungsstelle fernzuhalten kann hinter der zweiten Sprüheinrichtung auch eine Abstreiflippe vorgesehen sein.

Besonders vorteilhaft ist es zudem, wenn die Steuerung/Regelung dazu eingerichtet ist, eine Schwingung der Andruckvorrichtung und/oder Schleifeinrichtung zu erfassen und wenigstens einen Andruckmotor und/oder die wenigstens eine motorisch auslenkbare Masse im Wesentlichen in Gegenphase zur erfassten Schwingung anzusteuern. Durch kaum vermeidbare Schwingungen in der Schleifeinrichtung kann es trotz einer Ansteuerung des Andruckmotors in der oben erwähnten Weise im Endergebnis zu einer Welligkeit des Höhenprofils kommen. Um das Schleifergebnis weiter zu verbessern, kann nun vorgesehen sein, eine Schwingung der Andruckvorrichtung und/oder Schleifeinrichtung zu erfassen und den Andruckmotor und/oder die wenigstens eine motorisch auslenkbare Masse im Wesentlichen in Gegenphase zur erfassten Schwingung anzusteuern, sodass das erzielte Höhenprofil weitgehend gerade ist.

Besonders vorteilhaft ist es in diesem Zusammenhangaußerdem, wenn zusätzlich zu einer Grundschwingung der Andruckvorrichtung und/oder Schleifeinrichtung auch wenigstens eine Oberschwingung derselben für die Ansteuerung des Andruckmotors und/oder der wenigstens einen motorisch auslenkbaren Masse herangezogen wird. Dadurch kann das Ergebnis des Schleifvorgangs weiter verbessert werden.

Günstig ist es, wenn das Metallband und ein Schleifmedium der Schleifeinrichtung beim Schleifen im Gleichlauf bewegt werden. Dadurch wird Schleifstaub von der Bearbeitungsstelle fern gehalten.

Vorteilhaft ist es zudem, wenn eine Schnittgeschwindigkeit beim Schleifen anhand der ermittelten Dicke/Oberfläche gewählt wird. Konkret kann die Schnittgeschwindigkeit bei hohem erwünschten Abtrag gegenüber der Schnittgeschwindigkeit bei niedrigem gewünschten Abtrag erhöht werden und umgekehrt. Die Schnittgeschwindigkeit wird generell durch die Relativgeschwindigkeit zwischen Metallband und Schleifmedium bestimmt.

Vorteilhaft ist es auch, wenn eine Geschwindigkeit des Metallbands beim Schleifen anhand der ermittelten Dicke/Oberfläche gewählt wird. Konkret kann die Bandgeschwindigkeit bei hohem erwünschten Abtrag gegenüber der Bandgeschwindigkeit bei niedrigem gewünschten Abtrag gesenkt werden und umgekehrt. Generell bestimmt die Bandgeschwindigkeit die Verweildauer des Metallbands an der Schleifeinrichtung.

Günstig ist des darüber hinaus, wenn für das Bewegen/Andrücken der Schleifeinrichtung die Trägheit der Andrückvorrichtung berücksichtigt wird. Beispielsweise wird eine Änderung der Bewegung / des Andrucks schon initiiert, bevor dies aufgrund des ermittelten Ist-Höhen-/Dicken-/Rauigkeitsprofils angezeigt wäre. Das heißt, dass beispielsweise eine Erhöhung des Andrucks schon etwas vor dem Erscheinen eines Bergs/Tals erhöht/gesenkt wird, um Verzögerungen in der Ansteuerung und auch die Trägheit der Andruckvorrichtung zu kompensieren, sodass der gewählte Druck schon anliegt, wenn der Berg/das Tal an der Schleifeinrichtung ankommt.

Besonders vorteilhaft ist es auch, wenn für das Bewegen/Andrücken der Schleifeinrichtung die Einsatzdauer / die vollbrachte Schleifarbeit eines Schleifmediums der Schleifeinrichtung berücksichtigt wird. Ist ein Schleifmedium lange beziehungsweise intensiv im Einsatz, so lässt dessen Schleifwirkung nach, weswegen der Andruck gegenüber dem Neuzustand des Schleifmediums etwas erhöht und/oder der Soll-Abtrag etwas verringert werden kann. Diese Vorgangsweise ist insbesondere dann von Vorteil, wenn die Ermittlung des Ist-Höhen-/Dicken-/Rauigkeitsprofils (einmalig) vor dem Schleifen erfolgt und der Schleifvorgang demgemäß lediglich anhand der ermittelten "Landkarte" gesteuert wird. In einer Datenbank können Daten über die Degradation unterschiedlicher Arten von Schleifmedien (z.B. Schleifmedien mit unterschiedlichen Körnungen und/oder unterschiedlichen Schleifwerkstoffen) gespeichert und während des Schleifens entsprechend abgerufen werden. Beispielsweise können die Abtragsleistung pro Einsatzdauer/Schleifarbeit, der nötige Andruck für eine bestimmte Abtragsleistung in Abhängigkeit der Einsatzdauer/Schleifarbeit und/oder die nötige Schnittgeschwindigkeit für eine bestimmte Abtragsleistung in Abhängigkeit der Einsatzdauer/Schleifarbeit empirisch ermittelt und in der besagten Datenbank gespeichert sein. Selbstverständlich können die Daten auch anhand von Näherungsformeln gespeichert sein. Die Schleifarbeit entspricht dem zeitlichen Integral der Schleifleistung beziehungsweise Abtragsleistung und wird zum Beispiel in MJ gemessen.

Vorteilhaft ist es auch, wenn eine Aufforderung für den Wechsel des Schleifmediums ausgegeben wird, wenn dessen Einsatzdauer / dessen vollbrachte Schleifarbeit einen vorgebbaren Schwellwert überschreitet. Auf diese Weise wird vermieden, dass mit einem bereits verbrauchten Schleifband geschliffen wird, um Überhitzungen des Metallbands und/oder andere (gegebenenfalls irreparable) Schäden am Metallband zu vermeiden.

Vorteilhaft ist es zudem, wenn beim Schleifen ausschließlich eine Kraftzustellung (und keine Wegzustellung) erfolgt. Eine Wegzustellung erfolgt nur beim Aufsetzen der Schleifeinrichtung auf das Metallband zu Beginn des Schleifvorgangs beim Abheben der Schleifeinrichtung vom Metallband am Ende des Schleifvorgangs. Auf diese Weise können Ungenauigkeiten des Metallbands, der das Metallband berührenden Rollen und der Schleifeinrichtung ausgeglichen werden, da der Andruck unabhängig von den genannten Unebenheiten und Ungenauigkeiten zwar auf dem gewünschten Niveau gehalten wird, die Schleifeinrichtung diesen Unebenheiten und Ungenauigkeiten wegen der Wegunabhängigkeit der Steuerung/Regelung jedoch folgen kann. Die Schleifeinrichtung ist sozusagen "schwimmend" gelagert.

Günstig ist es, wenn das Vermessen der Dicke/Oberfläche des Metallbands bei einer anderen, insbesondere bei einer niedrigeren, Bandgeschwindigkeit erfolgt als das Schleifen desselben. Dadurch braucht die Messwerterfassung nicht an den Schleifvorgang angepasst werden. Vorteilhaft sind bei langsamerer Bandgeschwindigkeit in aller Regel auch höhere Messgenauigkeiten erzielbar.

Zum besseren Verständnis der Erfindung wird diese anhand der nachfolgenden Figuren näher erläutert. Es zeigen:
- Fig. 1: ein erstes schematisch dargestelltes Beispiel einer Schleifvorrichtung für ein Metallband;
- Fig. 2: ein beispielhaftes Höhenprofil des Metallbands mit einem eingezeichneten Soll-Schleifabtrag;
- Fig. 3: ein Schleifergebnis nach dem Stand der Technik;
- Fig. 4: ein mit dem erfindungsgemäßen Verfahren erzieltes Schleifergebnis;
- Fig. 5: ein beispielhaftes Höhenprofil des Metallbands, welches eine Periodizität aufweist;
- Fig. 6: wie Fig. 1, nur mit verschiedenartigen in Serie geschalteten Andruckmotoren;
- Fig. 7: wie Fig. 1, nur mit einer auslenkbaren Masse auf der Schleifvorrichtung;
- Fig. 8: wie Fig. 1, nur mit einer Unterstützungsrolle;
- Fig. 9: ein Beispiel für eine Schleifeinrichtung, die im Bereich einer Antriebs-/Umlenkrolle des Metallbands wirkt.
- Fig. 10: wie Fig. 1, nur mit Sprüheinrichtungen und
- Fig. 11: ein Beispiel für eine Schleifeinrichtung mit voneinander unabhängig steuerbaren Segmenten einer segmentierten Andrückvorrichtung.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen.

Fig. 1 zeigt eine Anordnung 101 zum Schleifen eines Metallbands 2, umfassend eine Schleifeinrichtung 3, eine auf die Schleifeinrichtung 3 wirkende Andruckvorrichtung 4 mit wenigstens einem Andruckmotor 5 zum Bewegen/Andrücken der Schleifeinrichtung 3 gegen das genannte Metallband 2, eine Messeinrichtung 6 zur Vermessung der Dicke/Oberfläche des Metallbands 2 sowie einen Antrieb 7 zum Bewegen des Metallbands 2 relativ zur Schleifeinrichtung 3.

Gegebenenfalls kann auch vorgesehen sein, dass die Schleifeinrichtung 3 zusätzlich oder alternativ zum Antrieb 7 gegenüber dem Metallband 2 längs (in der Fig. 1 horizontal) verschiebbar ist. Gleichermaßen ist es vorstellbar, dass das Metallband 2 zusätzlich oder alternativ zum Andruckmotor 5 gegenüber der Schleifeinrichtung 3 quer (in der Fig. 1 vertikal) verschiebbar ist.

Konkret umfasst die Schleifeinrichtung 3 in diesem Beispiel einen Träger 8, in dem drei Rollen 9, 10 und 11 drehbar gelagert sind. Um diese Rollen 9, 10 und 11, von denen eine oder mehrere als Antriebsrolle(n) ausgeführt sind, ist ein Schleifband 12 geführt. Am Träger 8 ist ein Ende eines Hydraulikzylinders 5 befestigt, der in diesem Beispiel als Andruckmotor fungiert. Das andere Ende stützt sich an einem Festlager 13 ab. Das Metallband 2 ist um die Antriebsrolle 7 und um die Umlenkrolle 14 geführt. Weiterhin umfasst die Anordnung 101 eine Steuerung/Regelung 15, an welche eingangsseitig die Messeinrichtung 6 angeschlossen ist, welche beispielsweise als Ultraschallsensor ausgebildet ist. Ausgangsseitig ist die Steuerung/Regelung 15 an den Hydraulikzylinder 5 angeschlossen.

In dem in Fig. 1 dargestellten Beispiel wird in einem geraden Abschnitt des Metallbands 2 geschliffen, was vorteilhaft für das Schleifergebnis ist, da sich der Radius einer geschliffenen Vertiefung gegenüber dem Radius der Rolle 9 nicht verringern kann. Prinzipiell kann aber auch im Bereich der Rollen 7 oder 14 geschliffen werden (vergleiche auch Fig. 9).

Die Funktion der in der Fig. 1 dargestellten Anordnung 101 ist nun wie folgt:
Mit Hilfe des Antriebs 7 wird das Metallband 2 an der Messeinrichtung 6 vorbeigeführt, welche ein Höhen-, Dicken- beziehungsweise Rauigkeitsprofil des Metallbands 2 erfasst. Fig. 2 zeigt dazu ein Beispiel, bei dem die Höhe h des Metallbands 2 und somit dessen Dicke über der zurückgelegten Wegstrecke s dargestellt ist (dicke durchgezogene Linie). Äquivalent kann das Höhen-, Dicken- beziehungsweise Rauigkeitsprofil auch über die Zeit t aufgetragen sein, die über die Drehzahl des Antriebs 7 mit der Wegstrecke s zusammenhängt.

Beim Schleifen des Metallbands 2 wird der Andruckmotor 5 über die Steuerung/Regelung 15 nun anhand des ermittelten Ist-Höhen-/Dicken-/Rauigkeitsprofils angesteuert. Konkret soll der Schleifabtrag entsprechend der dünnen Linie (Soll-Abtrag) erfolgen. Dazu wird der Anpressdruck an denjenigen Stellen des Metallbands 2 erhöht, die eine große Dicke/Höhe beziehungsweise Rauigkeit aufweisen. An den Bergspitzen wird somit der Anpressdruck besonders stark erhöht.

Fig. 3 zeigt nun ein Ergebnis nach dem Stand der Technik, bei dem die Schleifeinrichtung 3 in den Tälern A abgehoben wird, da dort ja kein Abtrag erfolgen muss. Erkennbar ist in dem resultierenden Höhen-/Dicken-/Rauigkeitsprofil jedoch auch, dass am Ende der Täler A jeweils eine Delle B durch das Wiederaufsetzen der Schleifeinrichtung 3 entsteht. Zum Teil sind diese sogar tiefer, als das angrenzende Tal A, was dem eigentlichen Zweck des Schleifvorgangs, nämlich der Homogenisierung der Dicke des Metallbands 2 zuwiderläuft.

Fig. 4 zeigt ein Schleifergebnis, bei dem der Andruck der Schleifeinrichtung 3 gegen das Metallband 2 auch dann nicht unter einen Mindestwert gesenkt wird, wann ein Schleifen aufgrund der ermittelten Höhe h/Dicke/Oberfläche respektive aufgrund des gewählten Soll-Abtrags an sich nicht nötig wäre. Das heißt, dass auch in den Tälern A ein - wenngleich geringer - Schleifabtrag erfolgt. Vorteilhaft wird die bei einem Verfahren nach Fig. 3 auftretende Dellenbildung vermieden. Zudem wird auch die Oberfläche in den Tälern A egalisiert, wodurch das Schleifen in einem nachfolgenden Schleifdurchgang erleichtert wird.

Wie aus den Figuren 2 bis 4 erkennbar ist, kann eine gleichmäßige Dicke in einem Schleifdurchgang nicht erzielt werden. In diesem in der Praxis recht häufig auftretenden Fall erfolgt das Schleifen in mehreren Durchgängen. Die dünne Linie in den Figuren 2 bis 4, welche den Soll-Schleifabtrag kennzeichnet, wird dann bei jedem Schleifdurchgang etwas tiefer gesetzt, bis die gewünschte Dicke des Metallbands 2 erreicht ist.

In dem obigen Beispiel wurde davon ausgegangen, dass (nur) der Andruckmotor 5 über die Steuerung/Regelung 15 anhand des ermittelten Ist-Höhen-/Dicken-/Rauigkeitsprofils gesteuert/geregelt wird. Denkbar ist aber auch, dass eine Schnittgeschwindigkeit beim Schleifen anhand des ermittelten Ist-Höhen-/Dicken-/Rauigkeitsprofils gewählt wird. Ist ein hoher Abtrag erforderlich, so wird die Schnittgeschwindigkeit erhöht, ist ein weniger großer Abtrag erforderlich wird sie dementsprechend gesenkt. In ähnlicher Weise kann auch die Geschwindigkeit des Metallbands 2 anhand des ermittelten Ist-Höhen-/Dicken /Rauigkeitsprofils gewählt werden. Ist ein hoher Abtrag erforderlich, so wird die Bandgeschwindigkeit gesenkt um die Verweildauer des Metallbands 2 an der Schleifeinrichtung 3 zu erhöhen. Ist nur ein geringer Abtrag erforderlich, so wird die Bandgeschwindigkeit erhöht um die Verweildauer des Metallbands 2 an der Schleifeinrichtung 3 zu senken.

Denkbar ist weiterhin auch, dass für das Bewegen/Andrücken der Schleifeinrichtung 3 die Einsatzdauer / die vollbrachte Schleifarbeit des Schleifbands 12 berücksichtigt wird. Ist das Schleifband 12 schon lange beziehungsweise intensiv im Einsatz, so lässt dessen Schleifwirkung nach, weswegen der Andruck gegenüber dem Neuzustand des Schleifbands 12 etwas erhöht und/oder der Soll-Abtrag etwas verringert werden kann. Diese Vorgangsweise ist insbesondere dann von Vorteil, wenn die Ermittlung des Ist-Höhen-/Dicken-/Rauigkeitsprofils (einmalig) vor dem Schleifen erfolgt und der Schleifvorgang demgemäß lediglich anhand der ermittelten "Landkarte" gesteuert wird. In einer Datenbank können Daten über die Degradation unterschiedlicher Arten von Schleifbändern 12 gespeichert und während des Schleifens entsprechend abgerufen werden. Beispielsweise können die Abtragsleistung pro Einsatzdauer/Schleifarbeit, der nötige Andruck für eine bestimmte Abtragsleistung in Abhängigkeit der Einsatzdauer/Schleifarbeit und/oder die nötige Schnittgeschwindigkeit für eine bestimmte Abtragsleistung in Abhängigkeit der Einsatzdauer/Schleifarbeit empirisch ermittelt und in der besagten Datenbank gespeichert sein. Selbstverständlich können die Daten auch anhand von Näherungsformeln gespeichert sein.

Vorteilhaft ist es auch, wenn eine Aufforderung für den Wechsel des Schleifbands 12 ausgegeben wird, wenn dessen Einsatzdauer / dessen vollbrachte Schleifarbeit einen vorgebbaren Schwellwert überschreitet. Auf diese Weise wird vermieden, dass mit einem bereits verbrauchten Schleifband 12 geschliffen wird, um Überhitzungen des Metallbands 2 und/oder andere (irreparable) Schäden am Metallband 2 zu vermeiden.

Das Vermessen der Dicke/Oberfläche des Metallbands 2 erfolgt generell vor dem Schleifen desselben. Insbesondere ist die Messeinrichtung 6 dazu in der Bewegungsrichtung des Metallbands 2 /der Schleifeinrichtung 3 vor der Schleifeinrichtung 3 angeordnet. Beispielsweise kann bei der Vermessung des Metallbands 2 ein vollständiger Durchlauf desselben vorgesehen werden, ohne dass dieses dabei geschliffen wird. Dabei kann gleichsam eine "Landkarte" des Metallbands 2 in einem Speicher abgelegt werden, welche in Folge von der Steuerung/Regelung 15 dazu verwendet wird, um den Andruckmotor 5 anzusteuern. Insbesondere erfolgt das Vermessen der Dicke/Oberfläche des Metallbands 2 bei einer anderen (im Speziellen bei einer niedrigeren) Bandgeschwindigkeit als das Schleifen desselben. Dadurch braucht die Messwerterfassung nicht an den Schleifvorgang angepasst werden. Vorteilhaft sind bei langsamerer Bandgeschwindigkeit in aller Regel auch höhere Messgenauigkeiten erzielbar. Denkbar ist aber auch, dass das Metallband 2 simultan zum Schleifvorgang vermessen wird. In einer besonders vorteilhaften Variante des vorgestellten Verfahrens wird das Metallband 2 in mehreren Durchläufen vermessen/geschliffen. Generell kann der Schleifvorgang gesteuert oder geregelt werden.

Zur genauen Positionierung des Metallbands 2, beziehungsweise auch für die Ermittlung des Wegs s für das Höhenprofil kann die Antriebsrolle 7 mit einem Drehwinkelgeber versehen sein. Denkbar ist auch, dass das Metallband 2 selbst mit einer oder mehreren Positionsmarken versehen ist, die beispielsweise optisch erfasst werden können. Vorteilhaft ist es, wenn die Trägheit der Andrückvorrichtung 4 für das Bewegen/Andrücken der Schleifeinrichtung 3 berücksichtigt wird. Beispielsweise wird eine Änderung der Bewegung / des Andrucks schon initiiert, bevor dies aufgrund des ermittelten Ist-Höhen-/Dicken-/Rauigkeitsprofils angezeigt wäre. Das heißt, dass beispielsweise eine Erhöhung des Andrucks schon etwas vor dem Erscheinen eines Bergs erhöht wird, um Verzögerungen in der Ansteuerung und auch die Trägheit der Andrückvorrichtung 4 zu kompensieren, sodass der gewählte Druck schon anliegt, wenn der Berg an der Schleifeinrichtung 3 ankommt.

Durch kaum vermeidbare (Eigen)Schwingungen in der Schleifeinrichtung 3 kann es trotz einer Ansteuerung des Andruckmotors 5 im Endergebnis zu einer (insbesondere gleichmäßigen) Welligkeit des Höhenprofils kommen. Fig. 5 zeigt dazu ein Beispiel mit sogenannten "Rattermarken" in der Bandoberfläche. Dabei handelt es sich um wellenförmige Strukturen, die typischerweise eine Tiefe von 1µ und eine Länge von ca. 7mm aufweisen. Grundsätzlich sind die Rattermarken unerwünscht. Um das Schleifergebnis nun weiter zu verbessern kann vorgesehen sein, eine Schwingung der Andruckvorrichtung 4 und/oder Schleifeinrichtung 3 zu erfassen und den Andruckmotor 4 im Wesentlichen in Gegenphase zur erfassten Schwingung anzusteuern. Auf diese Weise kann trotz der erwähnten Schwingungen ein gleichmäßiges Höhenprofil erreicht werden.

Vorteilhaft ist die Messeinrichtung 6, wie in der Fig. 1 dargestellt, abgesetzt von der Schleifeinrichtung 3 angeordnet, sodass die genannten Schwingungen nicht oder nur in geringem Ausmaß auf die Messeinrichtung 6 respektive auf den der Messeinrichtung 6 gegenüberliegenden Abschnitt des Metallbands 2 übertragen werden können. Die Messung der Dicke/Oberfläche des Metallbands 2 kann daher vergleichsweise genau erfolgen.

Unter Umständen ist der Hydraulikzylinder 5 zu träge, um einer vergleichsweise hochfrequenten Schwingung folgen zu können. Um dennoch einen gleichförmigen Verlauf erzielen zu können, kann die Andruckvorrichtung 4 wenigstens eine Gruppe mit jeweils zwei in Serie gekoppelten und im Hinblick auf ihre Antriebsart unterschiedlichen Andruckmotoren umfassen. Fig. 6 zeigt dazu eine Anordnung 102, welche der Anordnung 101 aus Fig. 1 sehr ähnlich ist. Im Unterschied dazu ist dabei jedoch ein Hydraulikzylinder 5 in Serie mit einem Piezogeber 16 angeordnet. Mit Hilfe des Piezogebers 16 ist es nun möglich, auch hochfrequente Schwingungen auszugleichen. Der Anpressdruck / die Andruckbewegung des Hydraulikzylinders 5 wird dabei dem Anpressdruck / der Andruckbewegung des Piezogebers 16 überlagert.

Generell ist es möglich, langsame Ausgleichsbewegungen über den relativ trägen Hydraulikzylinder 5, schnelle Ausgleichsbewegungen über den relativ rasch reagierenden Piezogeber 16 anzusteuern. Insbesondere kann zusätzlich zu einer Grundschwingung der Andruckvorrichtung 4 und/oder Schleifeinrichtung 3 auch wenigstens eine Oberschwingung desselben für die Ansteuerung der Andruckmotoren 5 und 16 herangezogen werden. Durch eine Frequenzweiche können dabei niederfrequente Schwingungsanteile auf den Hydraulikzylinder 5, hochfrequente Anteile auf den Piezogeber 16 geleitet werden.

Alternativ oder zusätzlich zu einem zweiten Andruckmotor 16 ist es auch möglich, auf der Andruckvorrichtung 4 und/oder der Schleifeinrichtung 3 wenigstens eine motorisch auslenkbare Masse 17 vorzusehen. Fig. 7 zeigt dazu eine Vorrichtung 103, welche wiederum der Vorrichtung 101 aus der Fig. 1 sehr ähnlich ist. Auf dem Träger 8 befindet sich in diesem Fall jedoch eine vertikal bewegliche Masse 17, welche beispielsweise elektromagnetisch auslenkbar ist. Vorzugsweise ist ein Masse-Feder-System dabei an die Frequenz der auszugleichenden Schwingung angepasst, das heißt die Eigenfrequenz des Masse-Feder-Systems entspricht weitgehend der Frequenz der auszugleichenden Schwingung. Um verschiedene Oberschwingungen optimal ausfiltern zu können, können auch mehrere Masse-Feder-Systeme mit unterschiedlicher Eigenfrequenz vorgesehen werden. Langsame Ausgleichsbewegungen werden nun wieder über den relativ trägen Hydraulikzylinder 5, schnelle Ausgleichsbewegungen über die relativ rasch reagierende Masse 17 angesteuert.

Fig. 8 zeigt nun eine Ausführungsform einer Anordnung 104, welche der in der Fig. 1 gezeigten Anordnung 101 sehr ähnlich ist. Im Unterschied dazu ist aber im Bereich der Schleifvorrichtung 3 eine Unterstützungsrolle 18 für das Metallband 2 angeordnet. Dadurch wird ein übermäßiges Nachgeben des Metallbands 2 beim Andrücken der Schleifvorrichtung 3 vermieden.

Fig. 9 zeigt eine weitere Ausführungsform einer Anordnung 105, welche der in der Fig. 1 gezeigten Anordnung 101 sehr ähnlich ist. Im Unterschied dazu ist aber die Schleifvorrichtung 3 nicht in einem geraden Abschnitt des Metallbands 2, sondern im Bereich der Umlenkrolle 14 angeordnet. Auch die Messeinrichtung 6 ist im Bereich der Umlenkrolle 14 angeordnet. Durch die vergleichsweise hohen Zugkräfte, mit denen das Metallband 2 gespannt wird, liegt dieses sehr straff an der Umlenkrolle 14 an, wodurch der Schleifvorgang und das Messen besonders genau erfolgen können. Eine gesonderte Unterstützungsrolle 18, wie sie in Fig. 8 gezeigt ist, kann daher entfallen. Völlig gleichwertig können die Schleifeinrichtung 3 und die Messeinrichtung 6 auch im Bereich der Antriebsrolle 7 angeordnet sein. Denkbar ist auch, dass die Schleifeinrichtung 3 an der Umlenkrolle 14 und die Messeinrichtung 6 an der Antriebsrolle 7 angeordnet ist oder umgekehrt.

Fig. 10 zeigt noch eine weitere Ausführungsform einer Anordnung 106, welche der in der Fig. 1 gezeigten Anordnung 101 sehr ähnlich ist. Im Unterschied dazu weist diese aber eine auf das Schleifband 12 der Schleifeinrichtung 3 und das Metallband 2 wirkende erste und zweite Sprüheinrichtung 19 und 20 auf. Auf diese Weise können das Schleifband 12 und das Metallband 2 mittels einer Schleifemulsion gereinigt beziehungsweise gekühlt werden. Konkret wird auf diese Weise ein Naßschleifvorgang realisiert.

Vorteilhaft ist es, wenn die erste Sprüheinrichtung 19, wie in der Fig. 10 dargestellt, im Bereich der Umlenkrolle 11 angeordnet ist. Durch die wirkenden Fliehkräfte werden überschüssige Schleifemulsion und Schmutz besonders gut vom Schleifband 12 weggeschleudert. Völlig gleichwertig könnte die erste Sprüheinrichtung 19 zu diesem Zweck auch an der Umlenkrolle 10 angeordnet sein.

Besonders vorteilhaft ist es, wenn die erste Sprüheinrichtung 19, wie in der Fig. 10 dargestellt, in einem Winkel ausgerichtet ist, welche von der Normalen auf die Umlenkrolle 11, auf welche die erste Sprüheinrichtung 19 wirkt, abweicht. Das heißt, dass die erste Sprüheinrichtung 19 flach auf das um die Umlenkrolle 11 geführte Schleifband 12 ausgerichtet ist. Auf diese Weise werden überschüssige Schleifemulsion und Schmutz noch besser vom Schleifband 12 weggeschleudert

Vorteilhaft ist es schließlich auch, wenn die zweite Sprüheinrichtung 20, wie in der Fig. 10 dargestellt, auf einen Bereich des Metallbands 2 wirkt, welcher in Bewegungsrichtung des Metallbands 2 unmittelbar vor der Schleifeinrichtung 3 angeordnet ist. Auf diese Weise wird das Metallband 2 unmittelbar vor dem Schleifen nochmals gereinigt/gekühlt. Um Schmutz vor der Bearbeitungsstelle fernzuhalten kann hinter der zweiten Sprüheinrichtung 20 auch eine nicht dargestellte Abstreiflippe vorgesehen sein.

Aus der Fig. 10 geht auch hervor, dass das Metallband 2 und das Schleifband 12 beim Schleifen im Gleichlauf bewegt werden. Auf diese Weise kann Schmutz ebenfalls von der Bearbeitungsstelle ferngehalten werden. Prinzipiell ist aber natürlich auch ein Schleifen im Gegenlauf denkbar.

Die Fig. 11 zeigt schließlich einen Ausschnitt einer Ausführungsvariante einer Anordnung 107, bei der die Schleifeinrichtung 3 mehrere unabhängig ansteuerbare Andruckvorrichtungen 4 aufweist, die auf Bereiche des Metallbands 2 wirken, die in einer Breitenerstreckung des Metallbands 2 voneinander beabstandet sind. Die Anordnung 107 ist dabei in Vorderansicht dargestellt, das heißt, dass die Bewegungsrichtung des Metallbands 2 normal auf die Blattebene der Fig. 11 ausgerichtet ist. Konkret umfasst die Anordnung 107 ein Schleifband 12 und mehrere nebeneinander angeordnete Andruckvorrichtungen 4. Jede Andruckvorrichtung 4 umfasst eine Rolle 9 (die nicht notwendigerweise als Antriebsrolle ausgebildet ist), eine Andruckrolle 21, die in einem Bügel 22 drehbar gelagert ist, sowie einen Andruckmotor 5. Die Rollen 9 sind in einer umfangsseitig angreifenden Lagerung 23 gelagert. Die besondere Konstruktion erlaubt eine mehr oder minder nahtlose Aneinanderreihung von Rollen 9. Dennoch sind die Rollen 9 über die Andruckmotoren 5 und die Andruckrollen 21 mit einem unterschiedlichen Druck beaufschlagbar, wodurch die der einer Rolle 9 zugeordneten Bereiche des Schleifbands 12 unterschiedlich viel vom Metallband 2 abschleifen. Auf diese Weise kann eine vergleichsweise breite Bahn auf dem Metallband 2 in einem Durchgang geschliffen werden. Insbesondere ist es möglich, dass sich die Anordnung 107 über die gesamte Breite des Metallbands 2 erstreckt. Selbstverständlich könne auch nur zwei oder mehr als drei gesonderte Rollen 9 beziehungsweise Andruckvorrichtungen 4 vorgesehen sein. Um den Übergang zwischen den Rollen 9 zu verbessern, können diese auch (leicht) bombiert sein.

In obigen Beispielen wurde davon ausgegangen, dass es sich bei dem verwendeten Schleifmedium um ein Schleifband 12 handelt. Anstelle des Schleifbands 12 kann jedoch natürlich auch beispielsweise eine Schleifwalze eingesetzt werden, welche gegen das Metallband 2 gedrückt wird.

Generell ist es von Vorteil, wenn beim Schleifen ausschließlich eine Kraftzustellung erfolgt. Das heißt, dass beim Schleifen keine Wegzustellung erfolgt, außer wenn die Schleifeinrichtung 3 zu Beginn des Schleifvorgangs auf das Metallband 2 aufgesetzt wird oder diese nach dem Schleifen vom Metallband 2 abgehoben wird. Auf diese Weise können Ungenauigkeiten der dem Metallband 2 zugewandten Antriebsrolle 9, der Antriebsrolle 7, der Umlenkrolle 14 beziehungsweise der Unterstützungsrolle 18 und letztlich auch des Metallbands 2 ausgeglichen werden, da der Andruck unabhängig von den genannten Unebenheiten und Ungenauigkeiten zwar auf dem gewünschten Niveau gehalten wird, die Schleifeinrichtung 3 diesen Unebenheiten und Ungenauigkeiten wegen der Wegunabhängigkeit der Steuerung/Regelung jedoch folgen kann. Die Schleifeinrichtung 3 ist demgemäß gegenüber dem Metallband 2, der Antriebsrolle 7, der Umlenkrolle 14 beziehungsweise der Unterstützungsrolle 18 "schwimmend" gelagert.

An dieser Stelle wird angemerkt, dass die in den Figuren 8 bis 10 dargestellten Ausführungsformen 104..106 nur einen Andruckmotor 15 aufweisen, sich selbstverständlich sinngemäß aber auch auf Ausführungsformen mit zwei Andruckmotoren 5, 16 (Fig. 6) beziehungsweise mit einer auslenkbaren Masse 17 (Fig. 7) beziehen.

Die Ausführungsbeispiele zeigen mögliche Ausführungsvarianten von Schleifvorrichtungen 101..107, wobei an dieser Stelle bemerkt sei, dass die Erfindung nicht auf die speziell dargestellten Ausführungsvarianten desselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt. Es sind also auch sämtliche denkbaren Ausführungsvarianten, die durch Kombinationen einzelner Details der dargestellten und beschriebenen Ausführungsvariante möglich sind, vom Schutzumfang mit umfasst. Beispielsweise kann in der Fig. 7 zusätzlich zu der auslenkbaren Masse 17 auch ein zweiter Andruckmotor 16 vorgesehen werden. Angemerkt wird auch, dass die einzelnen Ausführungsformen gegebenenfalls auch unabhängig von den Merkmalen der unabhängigen Ansprüche schutzfähig sein können. Insbesondere kann dies die Sprüheinrichtungen (Fig. 10), die segmentierte Andruckvorrichtung (Fig. 11) sowie die Berücksichtigung der Einsatzdauer / der vollbrachten Schleifarbeit betreffen.

Insbesondere wird auch festgehalten, dass die dargestellten Schleifvorrichtungen 101..107 in der Realität auch mehr oder weniger Bestandteile als dargestellt umfassen können. Beispielsweise kann das Schleifband 12 auch über mehr oder weniger Rollen 9, 10, 11 gelenkt werden oder überhaupt nur aus einer Schleifwalze oder einem Schleifteller bestehen. Das Schleifband 12 kann auch quer zur Längserstreckung des Metallbands 2 geführt sein.

Der Ordnung halber sei abschließend darauf hingewiesen, dass die Schleifvorrichtungen 101..107, sowie deren Bestandteile zum besseren Verständnis ihres Aufbaus teilweise unmaßstäblich und/oder vergrößert und/oder verkleinert dargestellt wurden.

### Bezugszeichenaufstellung

- 101..107: Schleifanordnung
- 2: Metallband
- 3: Schleifvorrichtung
- 4: Andruckvorrichtung
- 5: (erster) Andruckmotor (Hydraulikzylinder)

- 6: Messeinrichtung
- 7: Antriebsrolle
- 8: Träger
- 9: Antriebsrolle
- 10: Umlenkrolle

- 11: Umlenkrolle
- 12: Schleifband
- 13: Festlager
- 14: Umlenkrolle
- 15: Steuerung/Regelung

- 16: (zweiter) Andruckmotor (Piezogeber)
- 17: auslenkbare Masse
- 18: Unterstützungsrolle
- 19: (erste) Sprüheinrichtung
- 20: (zweite) Sprüheinrichtung

- 21: Andruckrolle
- 22: Bügel
- 23: Rollenlagerung

- A: Tal
- B: Delle
- h: Höhe
- s: Weg
- t: Zeit

## Patentansprüche

1. Anordnung (101..107) zum Schleifen eines Metallbands (2), umfassend
- eine Schleifeinrichtung (3),
- eine auf die Schleifeinrichtung (3) wirkende Andruckvorrichtung (4) mit wenigstens einem Andruckmotor (5, 16) zum Bewegen/Andrücken der Schleifeinrichtung (3) gegen das genannte Metallband (2),
- eine Messeinrichtung (6) zur Vermessung der Dicke/Oberfläche des Metallbands (2), welche in der Bewegungsrichtung des Metallbands (2) / der Schleifeinrichtung (3) vor der Schleifeinrichtung (3) angeordnet ist, und
- einen Antrieb (7) zum Bewegen des Metallbands (2) relativ zur Schleifeinrichtung (3) und/oder umgekehrt,
**dadurch gekennzeichnet, dass**
- eine mit der Messeinrichtung (6) und dem zumindest einen Andruckmotor (5, 16) verbundene Steuerung/Regelung (15) vorgesehen ist, welche dazu eingerichtet ist, das Bewegen/Andrücken der Schleifeinrichtung (3) anhand der ermittelten Dicke/Oberfläche durchzuführen, den Andruck der Schleifeinrichtung (3) gegen das Metallband (2) jedoch auch dann nicht unter einen Mindestwert zu senken, wann ein Schleifen aufgrund der ermittelten Dicke/Oberfläche an sich nicht nötig wäre.

2. Anordnung (101..107) nach Anspruch 1, **dadurch gekennzeichnet, dass** die Messeinrichtung (6) wenigstens einen Ultraschallsensor umfasst oder durch diesen gebildet ist.

3. Anordnung (101..107) nach Anspruch 1 oder 2, **dadurch gekennzeichnet, dass** die Andruckvorrichtung (4) wenigstens eine Gruppe mit jeweils zwei in Serie gekoppelten und im Hinblick auf ihre Antriebsart unterschiedlichen Andruckmotoren (5, 16) umfasst.

4. Anordnung (101..107) nach einem der Ansprüche 1 bis 3, **dadurch gekennzeichnet, dass** wenigstens ein Andruckmotor als Hydraulikzylinder (5) ausgebildet ist.

5. Anordnung (101..107) nach einem der Ansprüche 1 bis 4, **dadurch gekennzeichnet, dass** wenigstens ein Andruckmotor als Piezogeber (16) ausgebildet ist.

6. Anordnung (101..107) nach einem der Ansprüche 1 bis 5, **dadurch gekennzeichnet, dass** die Andruckvorrichtung (4) und/oder die Schleifeinrichtung (3) wenigstens eine motorisch auslenkbare Masse (17) umfasst.

7. Anordnung (101..107) nach einem der Ansprüche 1 bis 6, **gekennzeichnet durch** eine Steuerung/Regelung (15), welche dazu eingerichtet ist eine Schwingung der Andruckvorrichtung (4) und/oder Schleifeinrichtung (3) zu erfassen und wenigstens einen Andruckmotor (5, 16) und/oder die wenigstens eine motorisch auslenkbare Masse (17) im Wesentlichen in Gegenphase zur erfassten Schwingung anzusteuern.

8. Anordnung (101..107) nach einem der Ansprüche 1 bis 7, **dadurch gekennzeichnet, dass** die Schleifeinrichtung (3) mehrere unabhängig ansteuerbare Andruckvorrichtungen (4) aufweist, die auf Bereiche des Metallbands (2) wirken, die in einer Breitenerstreckung des Metallbands (2) voneinander beabstandet sind.

9. Anordnung (101..107) nach einem der Ansprüche 1 bis 8, **gekennzeichnet durch** eine auf das Schleifmedium (12) der Schleifeinrichtung (3) und/oder das Metallband (2) wirkende Sprüheinrichtung (19, 20).

10. Anordnung (101..107) nach Anspruch 9, **dadurch gekennzeichnet, dass** das Schleifmedium als Schleifband (12) ausgebildet ist und eine erste Sprüheinrichtung (19) im Bereich einer Antriebsrolle (9) für das Schleifband (12) und/oder einer Umlenkrolle (10, 11) für das Schleifband (12) angeordnet ist.

11. Anordnung (101..107) nach Anspruch 10, **dadurch gekennzeichnet, dass** die erste Sprüheinrichtung (19) in einem Winkel ausgerichtet ist, welche von der Normalen auf die Antriebsrolle (9) / Umlenkrolle (10, 11), auf welche die erste Sprüheinrichtung (19) wirkt, abweicht.

12. Anordnung (101..107) nach einem der Ansprüche 9 bis 11, **dadurch gekennzeichnet, dass** eine zweite Sprüheinrichtung (20) auf einen Bereich des Metallbands (2) wirkt, welcher in Bewegungsrichtung des Metallbands (2) unmittelbar vor der Schleifeinrichtung (3) angeordnet ist.

13. Verfahren zum Schleifen eines Metallbands (2), umfassend die Schritte
- Vermessen der Dicke/Oberfläche des Metallbands (2) vor dem Schleifen desselben,
- Bewegen/Andrücken der Schleifeinrichtung (3) gegen das genannte Metallband (2) und/oder umgekehrt und
- Bewegen des Metallbands (2) in dessen Längsrichtung relativ zur Schleifeinrichtung (3) und/oder umgekehrt,
**dadurch gekennzeichnet, dass**
- das Bewegen/Andrücken der Schleifeinrichtung (3) anhand der ermittelten Dicke/Oberfläche durchgeführt wird, wobei der Andruck der Schleifeinrichtung (3) gegen das Metallband (2) jedoch auch dann nicht unter einen Mindestwert gesenkt wird, wann ein Schleifen aufgrund der ermittelten Dicke/Oberfläche an sich nicht nötig wäre.

14. Verfahren nach Anspruch 13, **dadurch gekennzeichnet, dass** eine Schwingung einer Andruckvorrichtung (4) und/oder Schleifeinrichtung (3) erfasst und ein Andruckmotor (5, 16) und/oder eine wenigstens eine motorisch auslenkbare Masse (17) im Wesentlichen in Gegenphase zur erfassten Schwingung angesteuert wird.

15. Verfahren nach Anspruch 14, **dadurch gekennzeichnet, dass** zusätzlich zu einer Grundschwingung der Andruckvorrichtung (4) und/oder Schleifeinrichtung (3) auch wenigstens eine Oberschwingung derselben für die Ansteuerung des Andruckmotors (5, 16) und/oder der wenigstens eine motorisch auslenkbaren Masse (17) herangezogen wird.

16. Verfahren nach einem der Ansprüche 13 bis 15, **dadurch gekennzeichnet, dass** das Metallband (2) und ein Schleifmedium (12) der Schleifeinrichtung (3) beim Schleifen im Gleichlauf bewegt werden.

17. Verfahren nach einem der Ansprüche 13 bis 16, **dadurch gekennzeichnet, dass** eine Schnittgeschwindigkeit beim Schleifen anhand der ermittelten Dicke/Oberfläche gewählt wird.

18. Verfahren nach einem der Ansprüche 13 bis 17, **dadurch gekennzeichnet, dass** eine Geschwindigkeit des Metallbands (2) beim Schleifen anhand der ermittelten Dicke/Oberfläche gewählt wird.

19. Verfahren nach einem der Ansprüche 13 bis 18, **dadurch gekennzeichnet, dass** für das Bewegen/Andrücken der Schleifeinrichtung (3) die Trägheit der Andrückvorrichtung (4) berücksichtigt wird.

20. Verfahren nach einem der Ansprüche 13 bis 19, **dadurch gekennzeichnet, dass** für das Bewegen/Andrücken der Schleifeinrichtung (3) die Einsatzdauer / die vollbrachte Schleifarbeit eines Schleifmediums (12) der Schleifeinrichtung (3) berücksichtigt wird.

21. Verfahren nach einem der Ansprüche 13 bis 20, **dadurch gekennzeichnet, dass** eine Aufforderung für den Wechsel des Schleifmediums (12) ausgegeben wird, wenn dessen Einsatzdauer / dessen vollbrachte Schleifarbeit einen vorgebbaren Schwellwert überschreitet.

22. Verfahren nach einem der Ansprüche 13 bis 21, **dadurch gekennzeichnet, dass** beim Schleifen ausschließlich eine Kraftzustellung erfolgt.

23. Verfahren nach einem der Ansprüche 13 bis 22, **dadurch gekennzeichnet, dass** das Vermessen der Dicke/Oberfläche des Metallbands (2) bei einer anderen Bandgeschwindigkeit erfolgt als das Schleifen desselben.

24. Verfahren nach einem der Ansprüche 13 bis 23, **dadurch gekennzeichnet, dass** das Schleifmedium (12) der Schleifeinrichtung (3) und/oder das Metallband (2) mittels einer Schleifemulsion gereinigt/gekühlt wird.

## Claims

1. Assembly (101...107) for grinding a metal strip (2), comprising
- a grinding device (3),
- a pressing device (4) that acts upon the grinding device (3) and features at least one pressing motor (5, 16) for moving/pressing the grinding device (3) against said metal strip (2),
- a measuring device (6) for measuring the thickness/surface of the metal strip (2) arranged in front of the grinding device (3) referred to the moving direction of the metal strip (2) / the grinding device (3), and
- a drive (7) for moving the metal strip (2) relative to the grinding device (3) and/or vice versa,
**characterized in that**
- an open loop control/closed loop control (15) is provided and connected to the measuring device (6) and to the at least one pressing motor (5, 16), wherein said open loop control/closed loop control (15) is designed to conduct moving/pressing the grinding device (3) based on the determined thickness/surface, but to avoid lowering the contact pressure of the grinding device (3) against the metal strip (2) below a minimum value even if grinding as such would not be necessary based on the determined thickness/surface.

2. Assembly (101... 107) according to claim 1, **characterized in that** the measuring device (6) comprises or is formed by at least one ultrasonic sensor.

3. Assembly (101... 107) according to claim 1 or 2, **characterized in that** the pressing device (4) comprises at least one group, which respectively features two pressing motors (5, 16) that are coupled in series and differ with respect to their driving mode.

4. Assembly (101... 107) according to one of claims 1 to 3, **characterized in that** at least one pressing motor is realized in the form of a hydraulic cylinder (5).

5. Assembly (101... 107) according to one of claims 1 to 4, **characterized in that** at least one pressing motor is realized in the form of a piezoelectric transducer (16).

6. Assembly (101... 107) according to one of claims 1 to 5, **characterized in that** the pressing device (4) and/or the grinding device (3) comprises at least one mass (17), which can be moved in a motor-driven fashion.

7. Assembly (101... 107) according to one of claims 1 to 6, **characterized by** an open loop control/closed loop control (15) that is designed for detecting an oscillation of the pressing device (4) and/or grinding device (3) and for activating at least one pressing motor (5, 16) and/or the at least one mass (17), which can be moved in a motor-driven fashion, essentially in antiphase to the detected oscillation.

8. Assembly (101... 107) according to one of claims 1 to 7, **characterized in that** the grinding device (3) features several pressing devices (4), which can be activated independently and act upon regions of the metal strip (2) that are spaced apart from one another referred to the width of the metal strip (2).

9. Assembly (101... 107) according to one of claims 1 to 8, **characterized by** a spraying device (19,20) that acts upon the abrasive medium (12) of the grinding device (3) and/or the metal strip (2).

10. Assembly (101... 107) according to claim 9, **characterized in that** the abrasive medium is realized in the form of an abrasive belt (12) and a first spraying device (19) is arranged in the region of a driving roller (9) for the abrasive belt (12) and/or a deflection roller (10, 11) for the abrasive belt (12).

11. Assembly (101...107) according to claim 10, **characterized in that** the first spraying device (19) is aligned at an angle other than the normal on the driving roller (9) / deflection roller (10, 11), upon which the first spraying device (19) acts.

12. Assembly (101... 107) according to one of claims 9 to 11, **characterized in that** a second spraying device (20) acts upon a region of the metal strip (2), which is arranged directly in front of the grinding device (3) referred to the moving direction of the metal strip (2).

13. Method for grinding a metal strip (2), comprising the steps of
- measuring the thickness/surface of the metal strip (2) prior to its grinding,
- moving/pressing the grinding device (3) against said metal strip (2) and/or vise versa, and
- moving the metal strip (2) in its longitudinal direction relative to the grinding device (3) and/or vice versa,
**characterized in that**
- the grinding device (3) is moved/pressed based on the determined thickness/surface, wherein the contact pressure of the grinding device (3) against the metal strip (2) is not lowered below a minimum value even if grinding as such would not be necessary based on the determined thickness/surface.

14. Method according to claim 13, **characterized in that** an oscillation of a pressing device (4) and/or grinding device (3) is detected and a pressing motor (5, 16) and/or at least one mass (17), which can be moved in a motor-driven fashion, is essentially activated in antiphase to the detected oscillation.

15. Method according to claim 14, **characterized in that** not only a fundamental oscillation of the pressing device (4) and/or grinding device (3), but also at least one harmonic component thereof is used for the activation of the pressing motor (5, 16) and/or the at least one mass (17), which can be moved in a motor-driven fashion.

16. Method according to one of claims 13 to 15, **characterized in that** the metal strip (2) and an abrasive medium (12) of the grinding device (3) are moved in the same direction during the grinding process.

17. Method according to one of claims 13 to 16, **characterized in that** a cutting speed during the grinding process is selected based on the determined thickness/surface.

18. Method according to one of claims 13 to 17, **characterized in that** a speed of the metal strip (2) during the grinding process is selected based on the determined thickness/surface.

19. Method according to one of claims 13 to 18, **characterized in that** the inertia of the pressing device (4) is taken into consideration in moving/pressing the grinding device (3).

20. Method according to one of claims 13 to 19, **characterized in that** the period of use / the accomplished grinding work of an abrasive medium (12) of the grinding device (3) is taken into consideration in moving/pressing the grinding device (3).

21. Method according to one of claims 13 to 20, **characterized in that** a request for the replacement of the abrasive medium (12) is output once its period of use / its accomplished grinding work exceeds a predefined threshold value.

22. Method according to one of claims 13 to 21, **characterized in that** only a force infeed takes place during the grinding process.

23. Method according to one of claims 13 to 22, **characterized in that** the measurement of the thickness/surface of the metal strip (2) takes place at a different strip speed than its grinding.

24. Method according to one of claims 13 to 23, **characterized in that** the abrasive medium (12) of the grinding device (3) and/or the metal strip (2) is cleaned/cooled by means of a grinding emulsion.

## Revendications

1. Dispositif (101...107) pour le ponçage d'une bande métallique (2), comprenant :
- un dispositif de ponçage (3),
- un dispositif de pression (4) agissant sur le dispositif de ponçage (3), avec au moins un moteur de pression (5, 16) pour le déplacement / la pression du dispositif de ponçage (3) contre la bande métallique (2) mentionnée,
- un dispositif de mesure (6) pour la mesure de l'épaisseur / de la surface de la bande métallique (2), qui est disposé, dans la direction de mouvement de la bande métallique (2) / du dispositif de ponçage (3), avant le dispositif de ponçage (3) et
- un entraînement (7) pour le déplacement de la bande métallique (2) par rapport au dispositif de ponçage (3) et/ou inversement,
**caractérisé en ce que**
un dispositif de commande/régulation (15), relié avec le dispositif de mesure (6) et l'au moins un moteur de pression (5, 16), est prévu, qui est conçu pour effectuer le déplacement / la pression du dispositif de ponçage (3) à l'aide de l'épaisseur / de la surface déterminée, mais pour ne pas diminuer la pression du dispositif de ponçage (3) contre la bande métallique (2) en dessous d'une valeur minimale même si un ponçage n'était pas nécessaire du fait de l'épaisseur / de la surface déterminée.

2. Dispositif (101...107) selon la revendication 1, **caractérisé en ce que** le dispositif de mesure (6) comprend au moins un capteur à ultrasons ou est constitué de celui-ci.

3. Dispositif (101...107) selon la revendication 1 ou 2, **caractérisé en ce que** le dispositif de pression (4) comprend au moins un groupe avec deux moteurs de pression (5, 16) branchés en série et différents en ce qui concerne leur type d'entraînement.

4. Dispositif (101...107) selon l'une des revendications 1 à 3, **caractérisé en ce qu'**au moins un moteur de pression est conçu comme un vérin hydraulique (5).

5. Dispositif (101...107) selon l'une des revendications 1 à 4, **caractérisé en ce qu'**au moins un moteur de pression est conçu comme un codeur piézo-électrique (16).

6. Dispositif (101...107) selon l'une des revendications 1 à 5, **caractérisé en ce que** le dispositif de pression (4) et/ou le dispositif de ponçage (3) comprend au moins une masse (17) pouvant être déviée de manière motorisée.

7. Dispositif (101...107) selon l'une des revendications 1 à 6, **caractérisé par** un dispositif de commande/régulation (15), qui est conçu pour mesurer une vibration du dispositif de pression (4) et/ou du dispositif de ponçage (3) et pour contrôler au moins un moteur de pression (5, 16) et/ou l'au moins une masse (17) pouvant être déviée de manière motorisée globalement en phase inverse de la vibration mesurée.

8. Dispositif (101...107) selon l'une des revendications 1 à 7, **caractérisé en ce que** le dispositif de ponçage (3) comprend plusieurs dispositifs de pression (4) pouvant être commandés indépendamment, qui agissent sur des parties de la bande métallique (2), qui sont écartées les unes des autres sur une extension en largeur de la bande métallique (2).

9. Dispositif (101...107) selon l'une des revendications 1 à 8, **caractérisé par** un dispositif de pulvérisation (19, 20) agissant sur le support de ponçage (12) du dispositif de ponçage (3) et/ou la bande métallique (2).

10. Dispositif (101...107) selon la revendication 9, **caractérisé en ce que** le support de ponçage est conçu comme une bande de ponçage (12) et un premier dispositif de pulvérisation (19) est disposé au niveau d'un rouleau d'entraînement (9) pour la bande de ponçage (12) et/ou d'un rouleau de renvoi (10, 11) pour la bande de ponçage (12).

11. Dispositif (101...107) selon la revendication 10, **caractérisé en ce que** le premier dispositif de pulvérisation (19) est orienté avec un angle qui est différent de la normale au rouleau d'entraînement (9) / au rouleau de renvoi (10, 11), sur lequel agit le premier dispositif de pulvérisation (19).

12. Dispositif (101...107) selon l'une des revendications 9 à 11, **caractérisé en ce qu'**un deuxième dispositif de pulvérisation (20) agit sur une partie de la bande métallique (2) qui est disposée, dans la direction de mouvement de la bande métallique (2), immédiatement avant le dispositif de ponçage (3).

13. Procédé de ponçage d'une bande métallique (2), comprenant les étapes suivantes :
- mesure de l'épaisseur / de la surface de la bande métallique (2) avant le ponçage de celle-ci,
- déplacement/pression du dispositif de ponçage (3) contre la bande métallique (2) mentionnée et/ou inversement et
- déplacement de la bande métallique (2) dans la direction longitudinale par rapport au dispositif de ponçage (3) et/ou inversement,
**caractérisé en ce que**
- le déplacement / la pression du dispositif de ponçage (3) à l'aide de l'épaisseur / de la surface est effectué, la pression du dispositif de ponçage (3) contre la bande métallique (2) n'étant cependant pas diminuée en dessous d'une valeur minimale même lorsqu'un ponçage n'est pas nécessaire du fait de l'épaisseur / de la surface déterminée.

14. Procédé selon la revendication 13, **caractérisé en ce qu'**une vibration d'un dispositif de pression (4) et/ou d'un dispositif de ponçage (3) est mesurée et un moteur de pression (5, 16) et/ou au moins une masse (17), pouvant être déviée de manière motorisée, est contrôlée globalement en phase inverse de la vibration mesurée.

15. Procédé selon la revendication 14, **caractérisé en ce que**, en plus d'une vibration de base du dispositif de pression (4) et/ou du dispositif de ponçage (3), au moins une vibration supérieure de celui-ci est utilisée pour le contrôle du moteur de pression (5, 16) et/ou de l'au moins une masse (17), pouvant être déviée de manière motorisée.

16. Procédé selon l'une des revendications 13 à 15, **caractérisé en ce que** la bande métallique (2) et un support de ponçage (12) du dispositif de ponçage (3) sont déplacés de manière synchronisée lors du ponçage.

17. Procédé selon l'une des revendications 13 à 16, **caractérisé en ce qu'**une vitesse de coupe est choisie lors du ponçage à l'aide de l'épaisseur / de la surface déterminée.

18. Procédé selon l'une des revendications 13 à 17, **caractérisé en ce qu'**une vitesse de la bande métallique (2) est choisie lors du ponçage à l'aide de l'épaisseur / de la surface déterminée.

19. Procédé selon l'une des revendications 13 à 18, **caractérisé en ce que**, pour le déplacement / la pression du dispositif de ponçage (3), l'inertie du dispositif de pression (4) est prise en compte.

20. Procédé selon l'une des revendications 13 à 19, **caractérisé en ce que**, pour le déplacement / la pression du dispositif de ponçage (3), la durée d'utilisation / le travail de ponçage effectué par un support de ponçage (12) du dispositif de ponçage (3) est pris en compte.

21. Procédé selon l'une des revendications 13 à 20, **caractérisé en ce qu'**une demande de changement de support de ponçage (12) est générée lorsque sa durée d'utilisation / son travail de ponçage effectué dépasse une valeur seuil pouvant être prédéterminée.

22. Procédé selon l'une des revendications 13 à 21, **caractérisé en ce que**, lors du ponçage, c'est exclusivement l'application d'une force qui a lieu.

23. Procédé selon l'une des revendications 13 à 22, **caractérisé en ce que** la mesure de l'épaisseur / de la surface de la bande métallique (2) a lieu à une vitesse de bande différente de celle du ponçage de celle-ci.

24. Procédé selon l'une des revendications 13 à 23, **caractérisé en ce que** le support de ponçage (12) du dispositif de ponçage (3) et/ou la bande métallique (2) est nettoyé / refroidi au moyen d'une émulsion de ponçage.
